# FASCICULE DE BREVET EUROPEEN

(11) **EP 1 285 313 B1**
(45) Date de publication et mention de la délivrance du brevet: **12.10.2005**
(21) Numéro de dépôt: 01925276.6
(22) Date de dépôt: 10.05.2001
(51) Int. Cl.: G04B 3/04

(54) **DISPOSITIF DE COMMANDE A POUSSOIR POUR MONTRE**
BETÄTIGUNGSVORRICHTUNG MIT EINEM DRUCKKNOPF FÜR UHREN
PUSH-PIECE CONTROL DEVICE FOR A WATCH

(30) Priorité: 18.05.2000 CH 998002000
(43) Date de publication de la demande: 26.02.2003
(73) Titulaire: The British Masters SA, 2300 La Chaux-de-Fonds (CH)
(72) Inventeur: FINAZZI, Pierre-André, CH-2300 La Chaux-de-Fonds (CH)
(74) Mandataire: Gresset, Jean
(86) Numéro de dépôt international: PCT/CH2001/000289
(87) Numéro de publication internationale: WO 2001/088633

(56) Documents cités:
- EP-A- 0 443 087
- CH-A- 226 715
- CH-A4- 1 386 575
- US-A- 3 759 033

## Description

La présente invention se rapporte aux dispositifs de commande à poussoir pour montres munies d'une couronne destinée à la mise à l'heure et, lorsqu'elles sont comportent une source d'énergie mécanique, au remontage du barillet. De manière plus précise, elle concerne les montres comportant un poussoir coaxial à la couronne. De telles montres sont, par exemple, décrites et représentées dans l'ouvrage intitulé "Le Chronographe", B. Humbert, Scriptar SA, Lausanne 1955. II s'agit généralement d'un chronographe ou d'un compteur.

Dans le cadre de le présente description, les positions des différents composants disposés à la périphérie de la montre sont définies en référence à la position qu'occuperait une aiguille des heures à un temps donné.

Le fait de placer le poussoir concentriquement à la couronne, comme proposé dans le document CH 226715, simplifie la structure de la boîte et peut conférer à la montre une esthétique particulière. Dans la plupart des cas, la couronne se trouve à 3 heures. Cette position est ergonomiquement favorable pour assurer le remontage et la mise à l'heure de la montre. Par contre, une pression sur un poussoir occupant cette position nécessite des mouvements peu naturels. Le but de la présente invention est de pallier cet inconvénient.

A cet effet, le dispositif selon l'invention est caractérisé en ce qu'il comporte, en outre, un levier monté pivotant sur ladite boîte par l'une de ses extrémités, mobile dans un plan sensiblement parallèle au plan de la montre, comportant, dans sa partie médiane, un point de contact destiné à coopérer avec le poussoir et, à son autre extrémité, une portion de commande, de forme concave.

La combinaison d'un levier avec un poussoir est aussi connue, notamment par les documents US 3759033, EP 0443087 ou CH 13865/75, qui décrive des chronographes ou des compteurs dans lesquels les poussoirs sont intégrés dans la boîte.

Pour que le dispositif remplisse pleinement sa fonction, il est nécessaire que le levier soit fixé solidement à la boîte et disposé de manière à éviter toute action intempestive. C'est pourquoi, dans un premier mode de réalisation, le poussoir comporte un bouton partiellement engagé dans la couronne et formant une protubérance. La boîte comprend, en outre un étrier chevauchant la couronne et le poussoir. Cet étrier est fixé par ses deux extrémités à la carrure. Le levier est monté pivotant sur l'étrier, et s'étend entre la partie chevauchante et le bouton, puis au-delà de l'étrier pour former la portion de commande.

Avantageusement, la boîte comporte un tube dans lequel sont disposés le poussoir et la tige, alors que l'étrier est muni d'une bride fixée à ses deux extrémités et enserrant ce tube.

Selon un second mode de réalisation, permettant également de fixer solidement le levier à la boîte et éviter toute manoeuvre intempestive, le poussoir comporte une portion annulaire interposée entre la couronne et la carrure et le levier est intercalé entre cette portion annulaire et la couronne.

Afin d'assurer une fixation solide et fiable, la carrure est munie d'un plot sur lequel le levier est monté pivotant.

De telles solutions sont particulièrement avantageuses lorsque la couronne se trouve à 9 heures et la portion de commande à 8 heures environ, car les organes protubérants se trouvent dans une partie bien protégée, puisque placée du côté du coude. De la sorte, le risque d'accrochage est sensiblement réduit.

D'autres avantages et caractéristiques de l'invention ressortiront de la description qui va suivre, faite en regard du dessin annexé, dans lequel:
■ Les figures 1 et 2 montrent un dispositif de commande selon un premier mode de réalisation de l'invention, vu respectivement de dessus et en coupe selon la ligne II-II de la figure 1, et
■ Les figures 3 et 4 représentent un dispositif selon un second mode de réalisation, vu de dessus en plan et en coupe.

Les figures 1 et 2 montrent une partie de montre comportant une boîte 10 comportant notamment une carrure 12 et un tube 14 chassé dans un trou de la carrure. Un mouvement de montre, non représenté au dessin, est logé dans la boîte 10. II est de type chronographe, commandé par une tige 16 et par un poussoir 18.

Le tube 14 est formé d'une première portion 14a, engagée dans la carrure 12, et d'une seconde 14b disposée du côté extérieur à cette carrure. La seconde portion 14b comporte une collerette 14c annulaire et une gorge 14d à orientation parallèle à l'axe du tube.

La tige 16 porte, à son extrémité extérieure, une couronne 20 destinée à la mise à l'heure et, s'il s'agit d'une montre mécanique, au remontage de la source d'énergie. La couronne 20 comprend une première partie 20a, extérieure et de forme annulaire, une deuxième partie 20b, formant un noyau solidaire de la tige 16 et une troisième partie, intermédiaire, constituée de trois rayons 20c orientés radialement et reliant le noyau 20b à la partie 20a.

Le poussoir 18 comporte une pièce tubulaire 22 et un bouchon 23 fixé à l'extrémité de la pièce 22 pour fermer le trou se trouvant du côté extérieur à la boîte 10. La pièce tubulaire 22 est munie, dans sa portion voisine du bouchon 23, de trois gorges 22a s'étendant sur toute sa partie disposée à l'extérieur du tube 14, dans lesquelles sont engagés les rayons 20c. On relèvera que la distance axiale du noyau 20b et des rayons 20c au bouchon 23 est de l'ordre de 1 mm environ. II est, de la sorte, possible d'assurer un déplacement suffisant du poussoir pour commander le mécanisme auquel il est associé et de la couronne lors de la fonction de mise à l'heure.

Le bouchon 23 dépasse de la couronne 20 pour former un bouton destiné à appliquer une pression pour commander une fonction de la montre.

Un étrier 24, formant une boucle autour de la couronne 16 et du poussoir 18, est fixé sur le tube 14 par une bride 26, rendue solidaire de l'étrier 24 par des vis 28. Plus précisément, l'étrier 24 et la bride 26 comportent une gorge annulaire identifiée par la lettre a dans laquelle la collerette 14aest engagée, ce qui bloque axialement l'étrier 24. Une creusure 26b est pratiquée dans la bride 26, parallèlement à la gorge 14d, de même largeur et de même longueur. Une clavette 30 est disposée dans le logement formé par la gorge 14d et la creusure 26b, bloquant, ainsi, l'étrier en rotation.

L'étrier 24 porte un levier 32, monté pivotant par l'une de ses extrémités 32a au moyen d'une goupille 34 engagée dans trous du levier 32 et de l'étrier 24. Le levier 32 est mobile dans un plan sensiblement parallèle au plan de la montre, qui est définit par la surface de son cadran.

Le levier 32 comporte, dans sa partie médiane 32b, un point de contact destiné à coopérer avec le poussoir 18, en prenant appui sur le bouchon 23. L'autre extrémité 32c constitue une portion de commande, de forme concave.

Le dispositif de commande comporte, en outre, un ressort assurant le retour du poussoir 14 ainsi que des joints d'étanchéités pour éviter la pénétration d'eau dans le mouvement. Ces pièces ne seront pas décrites de manière plus détaillées, car ne faisant par partie de l'invention.

Le dispositif tel que décrit permet s'assurer les fonctions suivantes.

Lorsque le dispositif se présente dans la position représentée au dessin, l'application d'un couple sur la couronne 20 a pour effet de faire tourner la tige 16, ce qui arme la source d'énergie de la montre s'il s'agit d'une pièce mécanique. Ce mouvement de rotation fait également tourner le poussoir 18, sans conséquence.

Pour effectuer la mise à l'heure de la montre, il suffit de tirer la couronne 20 vers l'extérieur. Cela est possible, à cause du jeu compris entre les parties 20b et 20c de la couronne 20 et le bouchon 23. En tournant ensuite la couronne 20, on corrige la position des aiguilles, grâce à un mécanisme bien connu, associé au mouvement de la montre.

Le poussoir 18 permet de commander une fonction complémentaire, par exemple un chronographe, une première pression provoquant le démarrage du mécanisme de chronographe, une deuxième son arrêt et une troisième la mise à zéro des aiguilles. Pour commander ces fonctions, il suffit de presser sur l'extrémité 32c du levier 32 avec un doigt. On relèvera que la forme concave de cette extrémité permet de bien positionner le doigt chargé d'appliquer la pression.

La présence de ce levier 32 fait que la force à appliquer pour commander le poussoir n'est pas orientée selon l'axe de ce poussoir. Un tel décalage est favorable. En effet, la couronne de mise à l'heure se trouve généralement à 3 heures, ce qui correspond à la position la plus favorable pour remonter la montre. Cette orientation est, par contre peu propice à exercer une pression. En outre, comme le poussoir dépasse de la couronne, il existe un risque d'accrochage.

Ce risque est éliminé en plaçant la couronne à 9 heures. De plus, la présence du levier permet de décaler l'orientation de la force à appliquer selon la direction 8 heures-2 heures, ce qui est nettement plus favorable.

Dans le mode de réalisation du dispositif représenté aux figures 3 et 4, on retrouve la boîte 10, la carrure 12, le tube 14, la tige 16, le poussoir 18, la couronne 20 et le levier 32. Dans cette configuration, la couronne 20 se trouve à l'extérieur, alors que le poussoir 18, intercalé entre le tube 14 et la tige 16, est de forme annulaire et s'arrête, axialement, au-delà du tube 14, mais laissant, entre lui et la couronne, un espace dans lequel est logé le levier 32.

La carrure 12 comporte un plot 12a muni d'un trou 12b et d'une fente 12c. L'extrémité 32a du levier 32, percée d'un trou 32d, est glissée dans la fente 12c et montée pivotante sur le plot au moyen d'une goupille 34 engagée à force dans l'un ou l'autre des trous 12b et 32d.

Ce deuxième mode de réalisation permet de placer le poussoir dans une position normalement inaccessible à une pression d'un doigt, tout en simplifiant considérablement la structure de l'ensemble, et plus particulièrement de la couronne et du poussoir. De plus, il n'est plus nécessaire d'avoir un étrier pour retenir le levier, celui-ci étant maintenu par la couronne.

## Revendications

1. Dispositif de commande à poussoir pour montre, comportant une boîte (10) munie d'une carrure (12), une tige (16) solidaire d'une couronne (20) et montée pivotante dans la carrure (12) et un poussoir (18) monté coulissant et coaxial à la tige (16), **caractérisé en ce qu'**il comporte, en outre, un levier (32) monté pivotant sur ladite boîte (10) par l'une de ses extrémités (32a), mobile dans un plan sensiblement parallèle au plan de la montre, comportant, dans sa partie médiane (32b), un point de contact destiné à coopérer avec ledit poussoir (18) et, à son autre extrémité (32c), une portion de commande, de forme concave.

2. Dispositif selon la revendication 1, **caractérisé en ce que** ledit poussoir forme, par son extrémité extérieure, un bouton (23) protubérant partiellement engagé dans la couronne (20), **en ce que** la boîte (10) comprend, en outre, un étrier (24) chevauchant la couronne (20) et le poussoir (18) et fixé par ses deux extrémités à la carrure (12) et **en ce que** le levier (32) est monté pivotant sur ledit étrier (24), et s'étend entre la partie chevauchante et le bouton (23), puis au-delà de l'étrier (24) pour former ladite portion de commande (32c).

3. Dispositif selon la revendication 2, **caractérisé en ce que** la boîte (10) comporte un tube (14) dans lequel sont disposés le poussoir (18) et la tige (16), et **en ce que** ledit étrier (24) est muni d'une bride (26) fixée à ses deux extrémités et enserrant ledit tube (14).

4. Dispositif selon la revendication 1, **caractérisé en ce que** ledit poussoir (18) est formé d'un tube entourant ladite tige (16) et dont une première extrémité est logée à l'intérieur de la boîte et une seconde extrémité se trouve entre la couronne et la carrure et **en ce que** ledit levier (32) est intercalé entre ladite seconde extrémité et ladite couronne (20).

5. Dispositif selon la revendication 4, **caractérisé en ce que** ladite carrure (12) est munie d'un plot (12a) sur lequel ledit levier (32) est monté pivotant.

6. Dispositif selon l'une des revendications 1 à 5 **caractérisé en ce que** la couronne (20) et le poussoir (18) sont disposés à 9 heures et la portion de commande (32c) dans une zone comprise entre 7 et 8 heures.

## Patentansprüche

1. Drückerbetätigungsvorrichtung für eine Uhr, die ein mit einem Mittelteil (12) versehenes Gehäuse (10), einen fest mit einer Krone (20) verbundenen und drehbar im Mittelteil (12) gelagerten Schaft (16) und einen gleitend und koaxial zu diesem Schaft montierten Drücker (18) umfasst, **dadurch gekennzeichnet, dass** sie im Weiteren einen auf dem besagten Gehäuse (10) an einem seiner Enden (32a) deutlich parallel zur Uhrenebene schwenkbar montierten Hebel (32) umfasst, der seinerseits in seinem mittleren Abschnitt (32b) einen für das Zusammenwirken mit dem besagten Drücker (18) bestimmten Kontaktpunkt und an seinem Ende (32c) einen konkav geformten Betätigungs umfasst.

2. Vorrichtung nach Anspruch 1, **dadurch gekennzeichnet, dass** das äussere Ende des besagten Drückers einen erhaben gewölbten, teilweise in der Krone sitzenden Knopf (23) bildet, dass das Gehäuse (10) im Weiteren einen die Krone (20) und den Drücker (18) überbrückenden und an seinen beidem Enden am Mittelteil (12) befestigten Bügel (24) umfasst, und dass der Hebel (32) drehbar auf dem besagten Bügel (24) montiert ist und sich zwischen dem überbrückenden Bügelabschnitt und dem Knopf (23) sowie weiterhin als Fortsatz des Bügels (24) in Form des besagten Betätigungs (32c) erstreckt.

3. Vorrichtung nach Anspruch 2, **dadurch gekennzeichnet, dass** das Gehäuse (10) ein Rohr (14) umfasst, in dem der Drücker (18) und der Schaft (16) angeordnet sind, und dass der besagte Bügel (24) mit einem an seinen beiden Enden befestigten und das besagte Rohr (14) umspannenden Flansch (26) versehen ist.

4. Vorrichtung nach Anspruch 1, **dadurch gekennzeichnet, dass** der besagte Drücker (18) durch ein den besagten Schaft (16) umgebendes Rohr gebildet wird, dessen erstes Ende im Innern des Gehäuses sitzt und dessen zweites Ende sich zwischen Krone und Mittelteil befindet, und dass der besagte Hebel (32) zwischen dem besagten zweiten Ende und der besagten Krone (20) eingefügt ist.

5. Vorrichtung nach Anspruch 4, **dadurch gekennzeichnet, dass** der besagte Mittelteil (12) mit einem Auge (12a) versehen ist, in dem der besagte Hebel (32) schwenkbar gelagert ist.

6. Vorrichtung nach einem der Ansprüche 1 bis 5, **dadurch gekennzeichnet, dass** die Krone (20) und der Drücker (18) bei 9 Uhr und der Bedienungshebel (32c) in einem zwischen 7 und 8 Uhr liegenden Bereich angeordnet sind.

## Claims

1. Control device with a push-piece for a watch, comprising a case (10) provided with a middle (12), a stem (16) secured to a crown (20) and mounted so as to pivot in the middle (12) and a push-piece (18) mounted so as to slide and coaxial with the stem (16), **characterized in that** it further includes a lever (32) mounted so as to pivot on said case (10) by one of its ends (32a), mobile in a substantially parallel plane to the plane of the watch, including, in its median part (32b), a contact point for cooperating with said push-piece (18) and, at its other end (32c), a control portion, of concave shape.

2. Device according to claim 1, **characterized in that** said push-piece forms, via its external end, a protruding button (23) partially engaged in the crown (20), **in that** the case (10) further includes a stirrup-shaped piece (24) straddling the crown (20) and the push-piece (18) and fixed by its two ends to the middle part (12) and **in that** the lever (32) is mounted so as to pivot on said stirrup-shaped piece (24), and extends between the straddling part and the button (23), then beyond the stirrup-shaped piece (24) to form said control portion (32c).

3. Device according to claim 2, **characterized in that** the case (10) includes a tube (14) in which the push-piece (18) and the stem (16) are arranged, and **in that** said stirrup-shaped piece (24) is provided with a clamp (26) fixed to its two ends and surrounding and gripping said tube (14).

4. Device according to claim 1, **characterized in that** said push-piece (18) is formed of a tube surrounding said stem (16) and a first end of which is housed inside the case and a second end of which is located between the crown and the middle part and **in that** said lever (32) is inserted between said second end and said crown (20).

5. Device according to claim 4, **characterized in that** said middle part (12) is provided with a stud (12a) onto which said lever (32) is mounted so as to pivot.

6. Device according to any of claims 1 to 5, **characterized in that** the crown (20) and the push-piece (18) are disposed at 9 o'clock and the control portion (32c) in a zone comprised between 7 and 8 o'clock.
